# EUROPÄISCHE PATENTSCHRIFT

(11) **EP 1 518 482 B1**
(45) Veröffentlichungstag und Bekanntmachung des Hinweises auf die Patenterteilung: **10.10.2012**
(21) Anmeldenummer: 04019891.3
(22) Anmeldetag: 21.08.2004
(51) Int. Cl.: A47B 95/00, A47B 96/06

(54) **Aufhängevorrichtung für einen Wandschrank**
Suspension device for a wall cupboard
Dispositif de suspension pour un placard le long d'un mur

(30) Priorität: 23.09.2003 DE 20314821 U
(43) Veröffentlichungstag der Anmeldung: 30.03.2005
(73) Patentinhaber: Hettich-Heinze GmbH & Co. KG, 32139 Spenge (DE)
(72) Erfinder: Hellmann, Jürgen, 33619 Bielefeld (DE); Brinkmann, Manfred, 32609 Hüllhorst (DE)
(74) Vertreter: Dantz, Jan Henning

(56) Entgegenhaltungen:
- EP-A2- 0 707 815

## Beschreibung

Die vorliegende Erfindung betrifft eine Aufhängevorrichtung für einen Wandschrank, umfassend eine im Rückwandbereich eines Wandschrankes festlegbare Basisplatte, einen daran vertikal verschiebbar geführten Schieber, eine in ein Gewinde des Schiebers eingedrehte und lotrecht zur Basisplatte verstellbare Horizontalverstellschraube mit einem Kopf zum Hintergreifen eines gebäudewandseitigen Tragelementes und eine Vertikalverstellschraube, mittels derer der Schieber längs der Basisplatte verstellbar ist.

Aufhängevorrichtungen der gattungsgemäßen Art sind an sich bekannt.

Zum Aufhängen eines Wandmöbels werden zwei der gattungsgemäßen Aufhängevorrichtungen benötigt, wobei eine Aufhängevorrichtung benachbart der rechten und eine weitere benachbart der linken Seitenwand eines Wandschrankes an dessen Rückseite oder besser gesagt an dessen Rückwand befestigt werden. Gebäudewandseitig wird beispielsweise ein Tragelement in Form einer Tragschiene montiert, auf welche dann, die beiden Horizontalverstellschrauben der schrankseitig montierten Aufhängevorrichtungen abgestützt werden, wobei die Köpfe dieser Horizontalverstellschrauben die Tragschiene hintergreifen und ein Abrutschen des abgestützten Wandschrankes verhindern.

Über die Verstellmöglichkeiten der beiden Schieber der Aufhängevorrichtungen ist dann eine vertikale Justierung ebenso möglich wie eine horizontale Justierung des aufgehängten Wandschrankes.

Die Verstellschrauben sind dabei durch eine Durchtrittsöffnung im Bereich der Rückwand des Wandschrankes von dessen Innenseite her zugänglich.

Eine Aufhängevorrichtung der gattungsgemäßen Art ist beispielsweise aus der EP 0 707 815 A2 bekannt.

Mit der dort gezeigten und beschriebenen Aufhängevorrichtung sind die vorstehend beschriebenen Funktionen und Justiermöglichkeiten gegeben und gewährleistet.

Nachteilig an der vorbekannten Aufhängevorrichtung ist deren relativ komplizierter Aufbau, außerdem ist die Belastbarkeit der vorbekannten Aufhängevorrichtung konstruktiv bedingt relativ gering.

Die Vertikalverstellschraube greift bei einer Aufhängevorrichtung gemäß dem vorgenannten Stand der Technik in das Gewinde zweier aus der Basisplatte heraus abgewinkelter Laschen ein. Diese Art des Gewindeeingriffes ist nicht sehr hoch belastbar und kann durch Verformungen der abgewinkelten Laschen bei hoher Belastung zu schwerwiegenden Störungen führen. Beim bekannten Stand der Technik ist der die Vertikal- und die Horizontalverstellschraube tragende Schieber zweiteilig ausgebildet, was ebenfalls mit dem Nachteil nur geringer Belastbarkeit verbunden ist. So können sich bei sehr hohen Belastungen die beiden Hälften des Schiebers voneinander entfernen, so daß die Gewinde außer Eingriff geraten können.

Außerdem ist die Montage der zahlreichen Einzelteile der Aufhängevorrichtung gemäß dem vorgenannten Stand der Technik recht aufwendig und demzufolge auch teuer.

Der vorliegenden Erfindung liegt die Aufgabe zugrunde, eine Aufhängevorrichtung der gattungsgemäßen Art zu schaffen, die aus relativ wenigen Einzelteilen besteht, leicht montierbar und hoch belastbar ist.

Diese Aufgabe wird erfindungsgemäß dadurch gelöst, daß die Vertikalverstellschraube in mindestens eine aus der Basisplatte herausgeprägte und mit Gewinde versehen Sicke eingeschraubt und der Schieber als einstückiges Bauteil ausgebildet ist.

Durch die mindestens eine aus der Basisplatte herausgeprägte Sicke ist die darin eingeschraubte Vertikalverstellschraube äußerst hoch belastbar abgestützt, da im Gewindebereich nahezu ausschließlich in Achsrichtung des Gewindes verlaufende Kräfte auftreten können im Gegensatz zu Biegemomenten, die bei aus der Basisplatte abgewinkelten Laschen zwangsweise auftreten. Durch die einstückige Ausbildung des Schiebers kann diese auch bei hohen Kräften nicht aufgespreizt werden, so daß auch der Schieber selbst ein hoch belastbares Bauteil ohne konstruktive Schwächungen bildet.

Insgesamt besteht die erfindungsgemäße Aufhängevorrichtung aus einem Minimum an einzelnen Bauteilen, nämlich aus der Basisplatte, den beiden Verstellschrauben und dem Schieber, und läßt sich demzufolge auch leicht und preiswert montieren.

Weitere Merkmale der Erfindung sind Gegenstand von Unteransprüchen.

Ein Ausführungsbeispiel der Erfindung ist in den beigefügten Zeichnungen dargestellt und wird im folgenden näher beschrieben.

Es zeigen:
- Figur 1: einen Teilschnitt durch den Rückwandbereich eines Wandschrankes mit einer erfindungsgemäßen Aufhängevorrichtung,
- Figur 2: eine Ansicht der Aufhängevorrichtung in Richtung des Pfeiles II in Figur 1,
- Figur 3: eine Ansicht der Aufhängevorrichtung in Richtung des Pfeiles III in Figur 1,
- Figur 4: einen Schnitt nach der Linie IV-IV in Figur 3,
- Figur 5: eine perspektivische Explosionsdarstellung der Einzelteile der Aufhängevorrichtung,
- Figur 6: eine der Figur 5 entsprechende Explosionsdarstellung in einem Vormontagezustand,
- Figur 7: eine Ansicht einer Basisplatte der Aufhängevorrichtung in Richtung des Pfeiles VII in Figur 5,
- Figur 8: einen Schnitt nach der Linie VIII-VIII in Figur 7,
- Figur 9: einen Schnitt nach der Linie IX-IX in Figur 7,
- Figur 10: eine Ansicht eines Schiebers der Aufhängevorrichtung in Richtung des Pfeiles X in Figur 5,
- Figur 11: einen Schnitt nach der Linie XI-XI in Figur 10,
- Figur 12: eine Ansicht in Richtung des Pfeiles XII in Figur 10,
- Figur 13: eine Ansicht in Richtung des Pfeiles XIII in Figur 10 mit schematisch angedeuteter Basisplatte.

In Figur 1 ist mit dem Bezugszeichen 1 ein lediglich in seinem rückwärtigen Bereich in teilweiser Schnittdarstellung gezeigter Wandschrank bezeichnet, der mittels einer erfindungsgemäßen Aufhängevorrichtung 2 an einem Traglement in Form einer Tragschiene 3 aufgehängt ist, wobei die Tragschiene 3 an einer Gebäudewand 4 fest montiert ist.

Die Aufhängevorrichtung 2 umfaßt eine Basisplatte 5, die fest im Bereich einer Rückwand 6 des Wandschrankes 1 befestigbar ist, einen längs der Basisplatte 5 vertikal verschiebbar geführten Schieber 7 sowie eine Vertikalverstellschraube 8 und eine Horizontalverstellschraube 9 mit einem Kopf 10, welcher das Tragelement in Form einer Tragschiene 3 hintergreift und auf dieser Tragschiene 3 aufliegt.

Die Horizontalverstellschraube 9 ist in den Schieber 7 eingeschraubt.

Die Vertikalverstellschraube 8 ist mit einem Kronenkopf 8a ausgestattet, wobei der Gewindebereich der Vertikalverstellschraube 8 in zwei mit Abstand zueinander aus der Basisplatte 5 herausgeprägte Sicken 11 eingreift und der Kronenkopf 8a im Bereich einer Auswölbung 12 des Schiebers 7 liegt.

Der vom Schraubenschaft der Vertikalverstellschraube 8 durchtretene untere Bereich weist, was aus den Figuren 5 und 6 anschaulich hervorgeht, eine Verengung 13 auf, durch welche der Schraubenschaft der Vertikalverstellschraube 8 unter einem gewissen Kraftaufwand in seine eigentliche Aufnahmeposition eingepreßt werden kann. In dieser Vormontagestellung bilden Vertikalverstellschraube 8 und Schieber 7 eine Montageeinheit.

Der Schieber 7 ist innerhalb eines Längsschlitzes 14 der Basisplatte 5 durch die Vertikalverstellschraube 8 verschiebbar geführt.

Um den Schieber 7 in diesen Längsschlitz 14 einführen und gleichzeitig unverlierbar in diesem Längsschlitz 14 führen zu können, ist der Schieber 7, wie aus Figur 12 und 13 besonders anschaulich zu erkennen, mit einem Führungsansatz 15 versehen, dessen Breite der Breite des Führungsschlitzes 14 entspricht und außerdem weist dieser Führungsansatz 15 zwei Führungsnasen 16 auf, welche in etwa um die Materialstärke der Basisplatte 5 gegenüber einem sich an den Führungsansatz 15 anschließenden Flansch 17 versetzt angeordnet sind. Im Bereich des Längsschlitzes 14 ist die Basisplatte 5 entsprechend der Geometrie der Führungsnasen 16 mit Ausklinkungen 19 ausgestattet, welche das Einführen des Führungsansatzes 15 in den Bereich des Längsschlitzes 14 ermöglichen. Eine Längsverschiebung des Schiebers 7 führt nun dazu, daß die Führungsnasen 16 einerseits und der Flansch 17 andererseits den Schieber 7 lotrecht zur Basisplatte 5 fixieren.

Um zu verhindern, daß der Schieber 7 nach dem Einsetzen in den Längsschlitz 14 ungewollt wieder in eine Position gebracht werden kann, in der auch das Herausnehmen dieses Schiebers 7 aus dem Längsschlitz 14 möglich wäre, ist der Schieber 7 an seinem oberen kopfseitigen Ende mit einer Nase 18 ausgestattet, welcher eine Ausklinkung 19a am oberen Ende des Längsschlitzes 14 zugeordnet ist, wobei diese obere Ausklinkung 19a nach dem Einführen des Schiebers 7 durch Zurückbiegen eines Materialsteges 20 wieder verschlossen werden kann, so wie Figur 2 dies besonders deutlich zeigt. Damit wird verhindert, daß der Schieber 7 so weit nach oben geschoben werden kann, daß die beiden Führungsnasen 16 in den Bereich der Ausklinkungen 19 gelangen können. Eine Demontage des Schiebers 7 ist also ungewollt nicht mehr möglich.

Die Horizontalverstellschraube 9 ist an ihren im montierten Zustand dem Inneren eines Wandschrankes 1 zugewandten Stirnseite mit einem Kreuzschlitz 21 ausgestattet. Somit kann die Horizontalverstellschraube 9 von der Schrankinnenseite her durch ein geeignetes Werkzeug, vorzugsweise durch einen KreuzschlitzSchraubendreher 22, betätigt werden.

Gleiches gilt für den ebenfalls von der Schrankinnenseite her zugänglichen Kronenkopf 8a der Vertikalverstellschraube 8, wobei die Ausbuchtung 12 in welcher der Kronenkopf 8a liegt, bevorzugt so ausgebildet ist, daß ein KreuzschlitzSchraubendreher 22 sich in dieser Ausbuchtung 12 abstützt und ein Drehen dieses Werkzeuges dann zu einer entsprechenden Drehung der Vertikalverstellschraube 8 führt.

Die gesamte Aufhängevorrichtung 2 besteht, wie sich aus der vorstehenden Beschreibung ergibt, aus lediglich vier Einzelteilen. Diese Einzelteile sind robust undleicht montierbar und in ihrem funktionellen Zusammenwirken auch hoch belastbar.

Der guten Ordnung halber sei noch erwähnt, daß im Bereich der Sicken 11, in welche die Vertikalverstellschraube 8 eingeschraubt ist, entsprechende Gewindegänge 23 eingeprägt sind, welche dem Außengewinde der Vertikalverstellschraube 8 entsprechen.

Der insgesamt einstückige Schieber 7 ist bevorzugt als Druckgußteil hergestellt.

Die Basisplatte 5, die ebenfalls insgesamt einstückig ausgebildet ist, wird bevorzugt als Stanz-Präge-Teil hergestellt.

## Patentansprüche

1. Aufhängevorrichtung (2) für einen Wandschrank (1), umfassend eine im Rückwandbereich eines Wandschrankes (1) festlegbare Basisplatte (5), einen daran vertikal verschiebbar geführten Schieber (7), eine in ein Gewinde des Schiebers (7) eingedrehte und lotrecht zur Basisplatte (5) verstellbare Horizontalverstellschraube (9) mit einem Kopf (10) zum Hintergreifen eines gebäudewandseitigen Tragelementes (3) und eine Vertikalverstellschraube (8), mittels derer der Schieber (7) längs der Basisplatte (5) verstellbar ist, **dadurch gekennzeichnet, daß** die Vertikalverstellschraube (8) in mindestens eine aus der Basisplatte (5) herausgeprägte und mit Gewinde versehene Sicke (11) eingeschraubt und der Schieber (7) als einstückiges Bauteil ausgebildet ist.

2. Aufhängevorrichtung nach Anspruch 1, **dadurch gekennzeichnet, daß** die Vertikalverstellschraube (8) mit einem Kronenkopf (8a) versehen und in den Bereich einer Auswölbung (12) des Schiebers (7) kraftschlüssig eingesetzt ist.

3. Aufhängevorrichtung nach Anspruch 2, **dadurch gekennzeichnet, daß** der Schieber (7) im Bereich seiner Auswölbung (12) mit einer Verengung (13) versehen ist, durch welche der Schraubenschaft der Vertikalverstellschraube (8) in seine bestimmungsgemäße Position einpreßbar ist.

4. Aufhängevorrichtung nach einem der vorhergehenden Ansprüche, **dadurch gekennzeichnet, daß** der Schieber (7) innerhalb eines Längsschlitzes (14) der Basisplatte (5) längsverschiebbar geführt ist.

5. Aufhängevorrichtung nach einem der vorhergehenden Ansprüche, **dadurch gekennzeichnet, daß** der Schieber (7) mit einem sich an einen Flansch (17) anschließenden Führungsansatz (15) versehen ist, wobei die Breite des Führungsansatzes (15) der lichten Breite des Längsschlitzes (14) der Basisplatte (5) entspricht und daß in einem Abstand zum Flansch (17) am Führungsansatz (15) Führungsnasen (16) angeformt sind, welche durch Ausklinkungen (19) im Randbereich des Längsschlitzes (14) für die Montage des Schiebers (7) hindurchgeführt werden können.

6. Aufhängevorrichtung nach einem der vorhergehenden Ansprüche, **dadurch gekennzeichnet, daß** der Schieber (7) an seinem oberen stirnseitigen Ende mit einer Nase (18) ausgestattet ist, welche durch eine Ausklinkung (19a) am oberen Ende des Längsschlitzes (14) zu Montagezwecken hindurchführbar ist und daß die obere Ausklinkung (19a) nach erfolgter Montage durch einen Materialabschnitt (20) der Basisplatte (5) wieder verschließbar ist.

7. Aufhängevorrichtung nach einem der vorhergehenden Ansprüche, **dadurch gekennzeichnet, daß** die Auswölbung (12) des Schiebers (7) derart ausgebildet ist, daß durch diese Auswölbung (12) eine Abstützung eines Werkzeuges, vorzugsweise eines Kreuzschlitz-Schraubendrehers (22) zur Betätigung der Vertikalverstellschraube (8) über deren Kronenkopf (8a) gebildet ist.

8. Aufhängevorrichtung nach einem der vorhergehenden Ansprüche, **dadurch gekennzeichnet, daß** der Schieber (7) als Druckgußteil ausgebildet ist.

9. Aufhängevorrichtung nach einem der vorhergehenden Ansprüche, **dadurch gekennzeichnet, daß** die Basisplatte (5) als einstückiges Bauteil, vorzugsweise als Stanz-Präge-Teil ausgebildet ist.

## Claims

1. Suspension device (2) for a wall cabinet (1), comprising a base plate (5), which can be secured in the rear-wall region of a wall cabinet (1), also comprising a slide (7), which is guided in a vertically displaceable manner on the base plate, further comprising a horizontal adjustment screw (9), which is screwed into a thread of the slide (7), can be adjusted perpendicularly to the base plate (5) and has a head (10) for engaging behind a building-wall-mounted carrying element (3), and additionally comprising a vertical adjustment screw (8), by means of which the slide (7) can be adjusted along the base plate (5), **characterized in that** the vertical adjustment screw (8) is screwed into at least one threaded bead (11), which is stamped out of the base plate (5), and the slide (7) is designed as a single-piece component.

2. Suspension device according to Claim 1, **characterized in that** the vertical adjustment screw (8) is provided with a crown head (8a) and is inserted in a close-fitting manner into the region of an arched portion (12) of the slide (7).

3. Suspension device according to Claim 2, **characterized in that** the slide (7), in the region of its arched portion (12), is provided with a narrowed portion (13), through which the shank of the vertical adjustment screw (8) can be pressed into its intended position.

4. Suspension device according to one of the preceding claims, **characterized in that** the slide (7) is guided in a longitudinally displaceable manner within a longitudinal slot (14) of the base plate (5).

5. Suspension device according to one of the preceding claims, **characterized in that** the slide (7) is provided with a guide extension (15) adjoining a flange (17), wherein the width of the guide extension (15) corresponds to the clear width of the longitudinal slot (14) of the base plate (5), and **in that** guide noses (16) are formed on the guide extension (15), at a distance from the flange (17), and can be guided through notched portions (19) in the peripheral region of the longitudinal slot (14) for the installation of the slide (7).

6. Suspension device according to one of the preceding claims, **characterized in that** the slide (7), at its upper end, is provided with a nose (18) which can be guided through a notched portion (19a) at the upper end of the longitudinal slot (14) for installation purposes, and **in that** the upper notched portion (19a), once installation has taken place, can be closed again by a material portion (20) of the base plate (5).

7. Suspension device according to one of the preceding claims, **characterized in that** the arched portion (12) of the slide (7) is designed such that this arched portion (12) forms a support for a tool, preferably a crosshead screwdriver (22) for actuating the vertical adjustment screw (8) via its crown head (8a).

8. Suspension device according to one of the preceding claims, **characterized in that** the slide (7) is designed as a pressure diecasting.

9. Suspension device according to one of the preceding claims, **characterized in that** the base plate (5) is designed as a single-piece component, preferably as a part which is formed by punching and stamping.

## Revendications

1. Dispositif de suspension (2) pour un placard (1), comprenant une plaque de base (5) pouvant être fixée dans la zone de paroi arrière d'un placard (1), un coulisseau (7) guidé de manière à pouvoir se déplacer verticalement dessus, une vis de réglage horizontal (9) engagée dans un filetage du coulisseau (7) et réglable perpendiculairement à la plaque de base (5), avec une tête (10) pour venir en prise derrière un élément porteur (3) côté mur de bâtiment, et une vis de réglage vertical (8), à l'aide de laquelle le coulisseau (7) est réglable le long de la plaque de base (5), **caractérisé en ce que** la vis de réglage vertical (8) est serrée dans au moins une moulure (11) estampée dans la plaque de base (5) et pourvue d'un filetage et le coulisseau (7) est réalisé comme un composant d'un seul tenant.

2. Dispositif de suspension selon la revendication 1, **caractérisé en ce que** la vis de réglage vertical (8) est pourvue d'une tête de couronne (8a) et est insérée à force dans la zone d'un renflement (12) du coulisseau (7).

3. Dispositif de suspension selon la revendication 2, **caractérisé en ce que** le coulisseau (7) est pourvu, dans la zone de son renflement (12), d'un rétrécissement (13), par lequel la tige de la vis de réglage vertical (8) peut être enfoncée dans sa position conventionnelle.

4. Dispositif de suspension selon l'une quelconque des revendications précédentes, **caractérisé en ce que** le coulisseau (7) est guidé de manière à pouvoir se déplacer longitudinalement dans une fente longitudinale (14) de la plaque de base (5).

5. Dispositif de suspension selon l'une quelconque des revendications précédentes, **caractérisé en ce que** le coulisseau (7) est pourvu d'une saillie de guidage (15) contiguë à une bride (17), sachant que la largeur de la saillie de guidage (15) correspond à la largeur intérieure de la fente de guidage (14) de la plaque de base (5) et **en ce que** des nez de guidage (16) sont formés à une distance de la bride (17) sur la saillie de guidage (15), lesquels peuvent passer par des entailles (19) dans la zone de bord de la fente longitudinale (14) pour le montage du coulisseau (7).

6. Dispositif de suspension selon l'une quelconque des revendications précédentes, **caractérisé en ce que** le coulisseau (7) est équipé, sur son extrémité supérieure côté avant, d'un nez (18) qui peut traverser une entaille (19a) sur l'extrémité supérieure de la fente longitudinale (14) à des fins de montage et **en ce que** l'entaille supérieure (19a) est refermable, une fois le montage réalisé, par une section de matériau (20) de la plaque de base (5).

7. Dispositif de suspension selon l'une quelconque des revendications précédentes, **caractérisées en ce que** le renflement (12) du coulisseau (7) est réalisé de manière à ce que ce renflement (12) forme un appui d'un outil, de préférence d'un tournevis cruciforme (22) destiné à actionner la vis de réglage vertical (8) par sa tête de couronne (8a).

8. Dispositif de suspension selon l'une quelconque des revendications précédentes, **caractérisé en ce que** le coulisseau (7) est réalisé comme une pièce moulée sous pression.

9. Dispositif de suspension selon l'une quelconque des revendications précédentes, **caractérisé en ce que** la plaque de base (5) est réalisée comme un composant d'un seul tenant, de préférence comme une pièce estampée et poinçonnée.
